# EUROPÄISCHE PATENTSCHRIFT

(11) **EP 0 916 425 B1**
(45) Veröffentlichungstag und Bekanntmachung des Hinweises auf die Patenterteilung: **23.04.2003**
(21) Anmeldenummer: 98121249.1
(22) Anmeldetag: 07.11.1998
(51) Int. Cl.: B21D 3/05

(54) **Rollenrichtmaschine zum Richten eines Walzprofils**
Apparatus for straightening a rolled section
Dispositif de dressage d'un laminé

(30) Priorität: 17.11.1997 DE 19750816
(43) Veröffentlichungstag der Anmeldung: 19.05.1999
(73) Patentinhaber: SMS Demag AG, 40237 Düsseldorf (DE)
(72) Erfinder: Böhmer, Bruno, 40699 Erkrath (DE)
(74) Vertreter: Valentin, Ekkehard, Dipl.-Ing.

(56) Entgegenhaltungen:
- DE-A- 3 236 236
- DE-A- 3 729 619
- DE-C- 19 503 850

## Beschreibung

Die vorliegende Erfindung betrifft eine Rollenrichtmaschine zum Richten eines Walzprofils, mit einem Profileinlauf zum Einführen des Walzprofils in die Rollenrichtmaschine und mit einer Anzahl von Biegerollen zum Richten des Walzprofils, (siehe z.B. DE-A-32 36 236).

Derartige Rollenrichtmaschinen sind bspw. aus dem veröffentlichten Prospekt Nr. WZ/3123-"Rollenrichtmaschinen für schwere Walzprofile und Schienen" der SMS Schloemann-Siemag Aktiengesellschaft in Düsseldorf bekannt.

Beim Richten von Walzprofilen soll idealerweise ein absolut gerades Profil erzeugt werden. In der Praxis ist das Walzprofil jedoch leicht gebogen, weist also einen zwar großen, aber nicht unendlichen Krümmungsradius auf. Die Bogenhöhe, die ein Walzprofil mit einer Sehne zwischen den Enden des Walzprofils einschließt, ist somit in erster Näherung proportional zum Quadrat der Länge des Walzprofils. Die Norm EN 10034 fordert jedoch eine lineare Abhängigkeit der maximalen Bogenhöhe von der Länge des Walzprofils. Lange Walzprofile müssen daher eine größere Geradheit aufweisen als kurze Walzprofile. Dies führt bei langen Walzprofilen zu erheblichen Problemen.

Die Aufgabe der vorliegenden Erfindung besteht darin, eine Rollenrichtmaschine zur Verfügung zu stellen, welche auch lange Walzprofile mit der von der EN 10034 geforderten Genauigkeit richten kann.

Die Aufgabe wird bei einer gattungsgemäßen Rollenrichtmaschine dadurch gelöst,
- daß die Rollenrichtmaschine mindestens eine durch ein Anstellelement anstellbare Auslaufrolle zum Führen des gerichteten Walzprofils aufweist,
- daß der Auslaufrolle eine Lagesensoreinrichtung zum Erfassen des Ortes des Walzprofils in einem vorbestimmten Abstand von der Auslaufrolle nachgeschaltet ist,
- daß die Lagesensoreinrichtung zum Übermitteln des Ortes mit einem Anstellregler für die Auslaufrolle verbunden ist,
- daß der Regler aus dem erfaßten Ort ein Anstellsignal für das Anstellelement ermittelt und an das Anstellelement ausgibt und
- daß das Anstellelement die Auslaufrolle entsprechend dem Anstellsignal anstellt.

Eine Reduzierung der nach dem Richten eventuell noch vorhandenen Restkrümmung ist mit verschiedenen Reglercharakteristiken möglich. Besonders vorteilhaft ist jedoch, wenn der Regler als Regler mit Integralanteil ausgebildet ist.

Wenn die Lagesensoreinrichtung mindestens einen Laser und mindestens einen Fotosensor aufweist, ist eine besonders genaue Messung des Ortes des Walzprofils möglich. Mit Lasern und Fotosensoren läßt sich bspw. eine Genauigkeit bis zu 0,1 mm erreichen. Je nach Anwendungsfall sind aber auch andere Sensoreinrichtungen verwendbar, z.B. solche mit Ultraschallsensoren.

Die Restkrümmung des gerichteten Walzprofils läßt sich besonders genau bestimmen, wenn der Ort des Walzprofils von der Lagesensoreinrichtung durch Triangulation ermittelt wird.

Wenn der Regler eine einstellbare Regelverstärkung aufweist, läßt sich das tatsächlich gerichtete Istprofil dem Sollprofil noch weiter annähern.

Wenn durch das Anstellen der Auslaufrolle der Ort des Walzprofils in vertikaler Richtung variiert wird und bei der Ermittlung des Anstellsignals für das Anstellelement eine Referenzdurchbiegung des Walzprofils berücksichtigt wird, lassen sich systematische Fehler beim Richten des Walzprofils vermeiden.

Weitere Vorteile und Einzelheiten ergeben sich aus der nachfolgenden Beschreibung eines Ausführungsbeispiels. Dabei zeigen
- Figur 1: eine Prinzipdarstellung einer Rollenrichtmaschine,
- Figur 2: eine Prinzipdarstellung der Anstellung der Auslaufrolle und
- Fig. 3 und 4: Krümmungsverläufe von Walzprofilen.

Gemäß Fig. 1 wird ein Walzprofil 1 über einen Profileinlauf 2 und eine Einlaufrolle 3 zu Biegerollen 4 geführt. Die Biegerollen 4 richten das Walzprofil 1 derart, daß es möglichst gerade ist. Von den Biegerollen 4 wird das Walzprofil 1 weiter über eine Auslaufrolle 5 zu einem Rollengang mit Transportrollen geleitet. Von den Transportrollen des Rollengangs ist nur eine, bezeichnet mit dem Bezugszeichen 6, dargestellt. Der Abstand zwischen der Auslaufrolle 5 und der ersten Transportrolle 6 des Rollengangs beträgt ca. 3 m.

Zwischen der Auslaufrolle 5 und der ersten Transportrolle 6 ist eine Lagesensoreinrichtung 7 zum Erfassen des Ortes des Walzprofils angeordnet. Die Lagesensoreinrichtung 7 weist drei Laserdioden 8 und drei Fotodioden 9 auf. Mittels der Dioden 8, 9 wird der Ort des Walzprofils an vorbestimmten Abständen x₁, x₂, x₃ von der Auslaufrolle 5 ermittelt. Systembedingt wird dabei das erste Trägerstück von der Länge eines halben Richtrollenabstandes nicht erfaßt, da dieses Trägerstück nicht gerichtet ist.

Auf der Basis der so erfaßten Orte des Walzprofils 1 ermittelt dann ein Microcontroller 10 durch Triangulation den tatsächlichen Krümmungsradius des Walzprofils 1. Dieser Krümmungsradius wird als Istwert weiter an einen Anstellregler 11 übermittelt.

Gemäß Ausführungsbeispiel erfolgt in der Lagesensoreinrichtung 7 eine Vorverarbeitung der erfaßten Orte. Alternativ könnte die Verarbeitung aber auch im Anstellregler 11 erfolgen.

In einem Sollwertgeber 12 ist als Referenzdurchbiegung die natürliche Durchbiegung des Walzprofils 1 abgespeichert, welche sich ergäbe, wenn das Walzprofil 1 absolut (bzw. ideal) gerade gerichtet würde. Diese Referenzdurchbiegung wird dem Regler 11 als Sollwert vorgegeben. Aus der Differenz von Sollwert und Istwert, multipliziert mit einer einstellbaren Regelverstärkung V, ermittelt der Regler 11 dann ein Anstellsignal für ein Anstellelement 13, mittels dessen die Auslaufrolle 5 derart anstellbar ist, daß der Ort des Walzprofils 1 in vertikaler Richtung variiert wird. Das Anstellelement 13 stellt dann die Auslaufrolle 5 entsprechend diesem Anstellsignal an.

Der Regler 11 ist im vorliegenden Fall als I- oder PI-Regler ausgebildet. Er weist also einen Integralanteil auf.

Gemäß Fig. 2 ist das Anstellelement 13 als Elektromotor ausgebildet. Das Anstellelement 13 verstellt dabei eine Gewindespindel 14, an deren einem Ende die Auslaufrolle 5 angeordnet ist, über ein Schnekkengetriebe 15. Alternativ wäre auch eine direkte Anstellung der Auslaufrolle 5 z. B. durch einen Hydraulikzylinder möglich.

Die Figuren 3 und 4 zeigen nunmehr Walzprofile 1-1 und 1-2, die beim Richten mit der erfindungsgemäßen Richtmaschine erzeugt werden. Wie aus den Figuren ersichtlich ist, weisen die Walzprofile 1-1, 1-2 erheblich geringere maximale Bogenhöhen z₁, z₂ auf als ein Walzprofil 1-3, welches mit einer Rollenrichtmaschine nach dem Stand der Technik gerichtet wird und eine maximale Bogenhöhe z₃ aufweist. Ferner ist insbesondere in Fig. 3 ersichtlich, daß der Krümmungsradius des Walzprofils 1-1 entlang einer Laufrichtung x zunimmt, das Walzprofil 1-1 also erheblich gerader wird. Beim Walzprofil 1-2 gemäß Fig. 4, bei dem dem Regler 11 eine größere Regelverstärkung V vorgegeben wurde als beim Richten des Walzprofils 1-1, weist die Bogenhöhe z über die Laufrichtung x sogar einen Nulldurchgang auf.

Die obenstehend beschriebene Rollenrichtmaschine richtet das Walzprofil 1 in vertikaler und horizontaler Richtung. Um die Krümmung in der horizontalen Ebene genauso zu beeinflussen, wie für die vertikale Ebene beschrieben, muß lediglich an den Orten x₁, x₂, x₃ nicht nur die Auslenkung in z-Richtung erfaßt werden, sondern auch die horizontale Abweichung. Die Korrektur des Krümmungsradius kann dann über ein - der besseren Übersichtlichkeit halber nicht dargestelltes - Auslaufrollenpaar erfolgen, welches links und rechts des zu richtenden Walzprofils 1 angeordnet ist und über einen entsprechenden Anstellantrieb verstellbar ist. Als besonders vorteilhaft stellt sich bei dem erfindungsgemäßen Regelkreis heraus, daß es nicht erforderlich ist, kurze Regeleingriffe vorzunehmen, sondern daß es ausreicht, die Tendenz der Krümmung des Walzprofils auszuregeln.

### Bezugszeichenliste

- 1, 1-1, 1-2, 1-3: Walzprofile
- 2: Profileinlauf
- 3: Einlaufrolle
- 4: Biegerollen
- 5: Auslaufrollen
- 6: Transportrollen
- 7: Lagesensoreinrichtung
- 8: Laserdioden
- 9: Fotodioden
- 10: Microcontroller
- 11: Regler
- 12: Sollwertgeber
- 13: Anstellelement
- 14: Gewindespindel
- 15: Schneckengetriebe
- 16: Abschnitt

- V: Regelverstärkung
- x: Laufrichtung
- x₁, x₂, x₃: Orte
- z, z₁, z₂, z₃: Bogenhöhen

## Patentansprüche

1. Rollenrichtmaschine zum Richten eines Walzprofils (1),
- mit einem Profileinlauf (2) zum Einführen des Walzprofils (1) in die Rollenrichtmaschine und
- mit einer Anzahl von Biegerollen (4) zum Richten des Walzprofils (1),
**dadurch gekennzeichnet,**
- **daß** die Rollenrichtmaschine mindestens eine durch ein Anstellelement (13) anstellbare Auslaufrolle (5) zum Führen des gerichteten Walzprofils (1) aufweist,
- **daß** der Auslaufrolle (5) eine Lagesensoreinrichtung (7) zum Erfassen des Ortes des Walzprofils (1) in einem vorbestimmten Abstand (x₁, x₂, x₃) von der Auslaufrolle (5) nachgeschaltet ist,
- **daß** die Lagesensoreinrichtung (7) zum Übermitteln des Ortes mit einem Anstellregler (11) für die Auslaufrolle (5) verbunden ist,
- **daß** der Regler (11) aus dem erfaßten Ort ein Anstellsignal für das Anstellelement (13) ermittelt und an das Anstellelement (13) ausgibt und
- **daß** das Anstellelement (13) die Auslaufrolle (5) entsprechend dem Anstellsignal anstellt.

2. Rollenrichtmaschine nach Anspruch 1,
**dadurch gekennzeichnet,**
**daß** der Regler (11) als Regler mit Integralanteil ausgebildet ist.

3. Rollenrichtmaschine nach Anspruch 1 oder 2,
**dadurch gekennzeichnet,**
**daß** die Lagesensoreinrichtung (7) mindestens einen Laser (8) und mindestens einen Fotosensor (9) aufweist.

4. Rollenrichtmaschine nach Anspruch 1, 2 oder 3,
**dadurch gekennzeichnet,**
**daß** die Lagesensoreinrichtung (7) den Ort des Walzprofils (1) durch Triangulation ermittelt.

5. Rollenrichtmaschine nach einem der obigen Ansprüche,
**dadurch gekennzeichnet,**
**daß** der Regler (11) eine einstellbare Regelverstärkung (V) aufweist.

6. Rollenrichtmaschine nach einem der obigen Ansprüche,
**dadurch gekennzeichnet,**
**daß** durch das Anstellen der Auslaufrolle (5) der Ort des Walzprofils (1) in vertikaler Richtung variiert wird und daß bei der Ermittlung des Anstellsignals für das Anstellelement (13) eine Referenzdurchbiegung des Walzprofils (1) berücksichtigt wird.

## Claims

1. A roller leveler for leveling a rolled steel section (1),
- with an inlet (2) for introducing the rolled steel section (1) into the roller leveler, and
- with a series of bending rollers (4) for leveling the rolled steel section (1),
**characterized by** the fact
- that the roller leveler contains at least one outlet roller (5) that can be adjusted by an adjusting element (13) and serves for guiding the leveled rolled steel section (1), by the fact
- that a position sensor arrangement (7) for determining the position of the rolled steel section (1) at a predetermined distance (x₁, x₂, x₃) from the outlet roller (5) is arranged downstream of the outlet roller (5), by the fact that
- the position sensor arrangement (7) is connected to an adjustment controller (11) for the outlet roller (5) in order to transmit the position, by the fact
- that the controller (11) generates an adjusting signal for the adjusting element (13) from the determined position and transmits this adjusting signal to the adjusting element (13), and by the fact
- that the adjusting element (13) adjusts the outlet roller (5) in accordance with the adjusting signal.

2. The roller leveler according to Claim 1, **characterized by** the fact that the controller (11) is realized in the form of a controller with an integral-action component.

3. The roller leveler according to Claim 1 or 2, **characterized by** the fact that the position sensor arrangement (7) contains at least one laser (8) and at least one photosensor (9).

4. The roller leveler according to Claim 1, 2 or 3, **characterized by** the fact that the position sensor arrangement (7) determines the position of the rolled steel section (1) by means of triangulation.

5. The roller leveler according to one of the preceding claims, **characterized by** the fact that the controller (11) has an adjustable controller gain (V).

6. The roller leveler according to one of the preceding claims, **characterized by** the fact that the position of the rolled steel section (1) is varied in the vertical direction by adjusting the outlet roller (5), and by the fact that a reference deflection of the rolled steel section (1) is taken into account in determining the adjusting signal for the adjusting element (13).

## Revendications

1. Dresseuse à galets pour le dressage d'un profil laminé (1), comportant
- une entrée de profil (2) servant à l'introduction du profil laminé (1) dans la dresseuse à galets et
- une série de galets cintreurs (4) servant au dressage du profil laminé (1),
**caractérisée en ce que**
- la dresseuse à galets présente au moins un rouleau de dégagement (5) positionnable à l'aide d'un élément de positionnement (13) pour le guidage du profil laminé dressé (1),
- en aval du rouleau de dégagement (5), à une distance prédéfinie (x₁, x₂, x₃) du rouleau de dégagement (5), est installé un dispositif de capteurs de position (7) servant à détecter la position du profil laminé (1),
- le dispositif de capteurs de position (7) servant à communiquer la position est relié à un régulateur de positionnement (11) pour le rouleau de dégagement (5),
- le régulateur (11) détermine à partir de la position détectée un signal de positionnement pour l'élément de positionnement (13) et l'envoie à l'élément de positionnement (13), et que
- l'élément de positionnement (13) positionne le rouleau de dégagement (5) en fonction du signal de positionnement.

2. Dresseuse à galets selon la revendication 1,
**caractérisée en ce que**
le régulateur (11) est conçu sous forme d'un régulateur à contribution intégrale.

3. Dresseuse à galets selon la revendication 1 ou 2,
**caractérisée en ce que**
le dispositif de capteurs de position (7) présente au moins un laser (8) et au moins une cellule photoélectrique (9).

4. Dresseuse à galets selon la revendication 1, 2 ou 3,
**caractérisée en ce que**
le dispositif de capteurs de position (7) détermine la position du profil laminé (1) par triangulation.

5. Dresseuse à galets selon une des revendications précédentes,
**caractérisée en ce que**
le régulateur (11) présente une amplification de réglage (V) réglable.

6. Dresseuse à galets selon une des revendications précédentes,
**caractérisée en ce que**
on fait varier la position du profil laminé (1) dans le sens vertical en positionnant le rouleau de dégagement (5) et qu'on prend en considération, lors de la détermination du signal de positionnement pour l'élément de positionnement (13), une flexion de référence du profil laminé (1).
